# FASCICULE DE BREVET EUROPEEN

(11) **EP 1 037 311 B1**
(45) Date de publication et mention de la délivrance du brevet: **04.12.2002**
(21) Numéro de dépôt: 00400614.4
(22) Date de dépôt: 07.03.2000
(51) Int. Cl.: H01R 4/64

(54) **Dispositif d'étanchéité d'une connexion de tresse plate**
Vorrichtung zum Abdichten einer Verbindung eines flachen Geflechts
Sealing device of a connection of a flat braid

(30) Priorité: 09.03.1999 FR 9902909
(43) Date de publication de la demande: 20.09.2000
(73) Titulaire: CABLES PIRELLI, F-94410 Saint Maurice (FR)
(72) Inventeur: Tognali, Stéphane, 94530 Villiers Sur Marne (FR); Vandele, Jérôme, 94120 Fontenay sous Bois (FR)
(74) Mandataire: Casalonga, Axel

(56) Documents cités:
- DE-A- 4 416 350
- DE-A- 19 543 016
- US-A- 5 473 117

## Description

La présente invention a pour objet la réalisation de l'étanchéité d'une connexion d'extrémité d'un conducteur plat, réalisé en particulier sous forme d'une tresse plate tubulaire.

On utilise fréquemment des conducteurs électriques de forme générale plate, en particulier réalisés sous la forme d'une tresse de fil en matériau conducteur de l'électricité, se présentant initialement sous une forme tubulaire puis écrasée de façon à prendre une forme plate et recouverte d'une gaine de protection isolante. Un exemple d'un dispositif d'étanchéité d'une connecxion d'extrémité de conducteur plat tubulaire selon le préambule de la revendication 1 est décrit dans la demande de brevet allemand DE-A-4 416 350.

On utilise en particulier des tresses plates de ce type pour mettre au même potentiel, en particulier à la terre, des écrans de jonction de câbles électriques à haute tension. De telles jonctions devant être parfaitement isolées et étanches, il convient de prévoir des moyens d'étanchéité également pour la connexion de l'extrémité de ces conducteurs de forme plate.

On utilise ainsi, généralement, trois tresses plates qui doivent être connectées à une câblette de terre. Pour réaliser l'étanchéité de la connexion, on dispose les extrémités des trois tresses plates les unes au-dessus des autres, on entoure l'ensemble avec un matériau isolant du type mastic qui vient remplir les interstices des extrémités des trois tresses plates et on enserre le tout à l'aide d'une gaine ou d'un manchon rétractable à froid, qui vient également enserrer la câblette de terre réalisée sous la forme d'un conducteur rond.

Une telle réalisation connue présente de nombreux inconvénients. En effet, le mastic d'étanchéité risque de fluer avec les variations de température, entraînant des défauts d'étanchéité. On constate, de plus, dans la pratique, que malgré l'utilisation du mastic d'étanchéité, le manchon ou la gaine rétractable qui vient enserrer l'ensemble peut ne pas entrer convenablement en contact avec le mastic compte tenu de la forme plate des tresses, de sorte qu'il peut en résulter des zones non protégées à l'intérieur de la gaine après rétraction.

La présente invention a pour objet de supprimer ces inconvénients et d'améliorer considérablement l'étanchéité d'une connexion d'extrémité de conducteur plat, réalisé en particulier sous la forme d'une tresse plate tubulaire.

Tel qu'il est revendiqué, le dispositif d'étanchéité d'une connexion d'extrémité de conducteur plat, tubulaire comprend un manchon d'étanchéité et de protection de la connexion réalisé en un matériau rétractable à froid enserrant la connexion. Selon l'invention le dispositif comprend en outre un noyau rigide, de surface extérieure convexe, disposé à l'intérieur de l'extrémité du conducteur plat tubulaire, l'ensemble constitué par l'extrémité du conducteur plat tubulaire et le noyau rigide entouré par ladite extrémité, étant enserré par le manchon d'étanchéité et de protection.

Le conducteur plat ou la tresse plate tubulaire est de préférence recouverte d'une gaine de protection isolante qui est capable de se déformer lors de l'insertion du noyau rigide.

Le noyau rigide peut présenter avantageusement une forme extérieure cylindrique. Il peut être réalisé sous la forme d'un insert au moins partiellement creux, par exemple sous la forme d'un tube. Le noyau rigide peut également être un élément plein tel qu'une barre.

Afin de faciliter l'insertion du noyau rigide, son extrémité peut être effilée ou arrondie.

Le dispositif d'étanchéité selon la présente invention peut être utilisé pour réaliser l'étanchéité de toute connexion d'extrémité de conducteur plat.

Une application particulièrement intéressante de l'invention permet la réalisation d'un gant d'étanchéité à un ou plusieurs doigts, pour la connexion de plusieurs tresses de terre à une câblette de terre d'un dispositif d'équipotentialité d'écrans d'une jonction de câbles électriques à haute tension.

L'invention sera mieux comprise à l'étude de quelques modes de réalisation décrits de manière plus détaillée et illustrés par les dessins annexés, sur lesquels :
la figure 1 est une vue schématique partiellement en coupe, montrant le principe d'un dispositif d'étanchéité selon l'invention;
la figure 2 montre en vue extérieure partielle un dispositif d'étanchéité d'un conducteur unique selon l'invention; et
la figure 3 illustre également en vue extérieure la réalisation de l'étanchéité d'un gant à trois doigts.

Tel qu'il est illustré sur la figure 1, le dispositif d'étanchéité de l'invention est adapté à un conducteur plat réalisé sous la forme d'une tresse tubulaire 1 dont on a représenté schématiquement l'extrémité 1a vue en coupe. La tresse tubulaire est recouverte d'une gaine isolante 2 généralement en matériau synthétique présentant une certaine élasticité qui autorise une déformation comme on le verra plus loin. La tresse en elle-même est constituée de fils conducteurs de l'électricité, par exemple des fils de cuivre, qui ont été tressés sous forme tubulaire puis aplatis de façon à prendre la forme plate visible sur la figure 1.

Un noyau rigide 4, qui présente dans l'exemple illustré sur la figure 1, une forme générale cylindrique de section circulaire, est réalisé en matière synthétique rigide constituant un insert plein. Ce noyau 4 a été enfilé à l'intérieur de l'extrémité 1a de la partie 3 de la tresse plate tubulaire qui vient entourer, comme représenté en 3a, la périphérie du noyau 4. Un espace vide 5 subsiste entre le noyau 4 et la partie de tresse 3 de forme plate, cet espace 5 se situant dans la zone où la tresse passe de la forme plate à la forme cylindrique 3a.

L'étanchéité de l'ensemble est ensuite assurée par la pression exercée par un manchon d'étanchéité et de protection 6 en un matériau rétractable à froid ayant un diamètre approprié pour exercer cette pression d'étanchéité sur la tresse dans sa partie cylindrique 3a recouverte de la gaine de protection 2, le noyau rigide 4 assurant la résistance à la compression.

On comprendra que le noyau 4 puisse être également réalisé sous la forme d'un tube creux, dans la mesure où la résistance du tube est suffisante pour résister à la pression exercée par le manchon rétractable 6. Le noyau 4 peut également être réalisé en métal ou en tout autre matériau. De plus, il n'est pas impératif que le noyau 4 présente une surface extérieure cylindrique. Il suffit que cette surface soit généralement convexe, de façon à assurer un bon contact d'étanchéité lors de la rétraction du manchon d'étanchéité de protection 6. Pour faciliter l'insertion du noyau 4, l'extrémité de celui-ci peut être effilée ou arrondie, occupant ainsi au moins en partie l'espace 5.

Comme on peut le voir sur la figure 2, un conducteur se présentant sous la forme d'une tresse plate tubulaire 1 recouvert d'une gaine de protection isolante passe de la forme plate à une forme sensiblement cylindrique la grâce à l'insertion d'un noyau rigide non visible sur la figure 2, l'ensemble étant enserré par un manchon 6 qui assure l'étanchéité et la protection.

Dans la variante de la figure 3, trois conducteurs plats 1 se trouvent connectés au moyen d'un dispositif d'étanchéité selon l'invention réalisé sous la forme d'un gant 7 à trois doigts 6, l'ensemble étant constitué par un matériau rétractable à froid qui assure l'étanchéité et la protection de la connexion.

La présente invention permet ainsi d'une manière simple d'obtenir une excellente étanchéité pour la connexion d'extrémité d'un conducteur plat tubulaire et en particulier d'un conducteur sous la forme d'une tresse plate.

## Revendications

1. Dispositif d'étanchéité d'une connexion d'extrémité de conducteur plat tubulaire, comprenant un manchon (6) d'étanchéité et de protection de la connexion en un matériau rétractable à froid enserrant la connexion, **caractérisé par le fait que** ledit dispositif comprend en outre un noyau rigide (4) de surface extérieure convexe disposé à l'intérieur de l'extrémité du conducteur plat tubulaire (3a), l'ensemble constitué par l'extrémité du conducteur plat tubulaire et le noyau rigide entouré par ladite extrémité, étant enserré par le manchon (6) d'étanchéité et de protection.

2. Dispositif d'étanchéité d'une connexion d'extrémité de conducteur plat tubulaire, selon la revendication 1 recouvert d'une gaine de protection isolante (2), **caractérisé par le fait que** l'ensemble constitué par la gaine de protection isolante, l'extrémité du conducteur plat tubulaire et le noyau rigide entouré par ladite extrémité, est enserré par le manchon (6) d'étanchéité et de protection.

3. Dispositif d'étanchéité selon les revendications 1 ou 2, **caractérisé par le fait que** le noyau rigide (4) présente une forme extérieure cylindrique.

4. Dispositif d'étanchéité selon l'une quelconque des revendications précédentes, **caractérisé par le fait que** le noyau rigide (4) est un insert au moins partiellement creux.

5. Dispositif d'étanchéité selon l'une quelconque des revendications 2 à 3, **caractérisé par le fait que** le noyau rigide est une barre pleine.

6. Dispositif d'étanchéité selon la revendication 5, **caractérisé par le fait que** l'extrémité du noyau rigide est effilée ou arrondie afin de faciliter son insertion à l'intérieur du conducteur plat (3a).

7. Dispositif d'étanchéité selon l'une des revendications précédentes dans lequel le conducteur plat est une tresse plate.

8. Utilisation d'un dispositif d'étanchéité selon l'une quelconque des revendications précédentes, à la réalisation d'un gant d'étanchéité à plusieurs doigts pour la connexion de plusieurs tresses de terre à une câblette de terre d'un dispositif d'équipotentialité d'écrans d'une jonction de câbles électriques.

## Claims

1. Sealing device for an end connection of a tubular flat conductor, comprising a sleeve (6) for sealing and protecting the connection, the sleeve being made of a cold-recoverable material which grips the connection, **characterized in that** the said device additionally comprises a rigid core (4) of convex external surface placed inside the end of the tubular flat conductor (3a), the assembly consisting of the end of the tubular flat conductor and the rigid core surrounded by the said end being gripped by the protective sealing sleeve (6).

2. Sealing device for an end connection of a tubular flat conductor according to Claim 1, which is covered with an insulating protective sheath (2), **characterized in that** the assembly consisting of the insulating protective sheath, the end of the tubular flat conductor and the rigid core surrounded by the said end is gripped by the protective sealing sleeve (6).

3. Sealing device according to either of Claims 1 and 2, **characterized in that** the rigid core (4) has a cylindrical-external shape.

4. Sealing device according to any one of the preceding claims, **characterized in that** the rigid core (4) is an at least partially hollow insert.

5. Sealing device according to either of Claims 2 and 3, **characterized in that** the rigid core is a solid bar.

6. Sealing device according to Claim 5, **characterized in that** the end of the rigid core is tapered or rounded so as to make it easier to insert it inside the flat conductor (3a).

7. Sealing device according to one of the preceding claims, in which the flat conductor is a flat braid.

8. Use of a sealing device according to any one of the preceding claims to produce a multi-fingered sealing glove for the connection of several earth braids to an earth cable of a device for making the screens of a power-cable joint an equipotential surface.

## Patentansprüche

1. Dichtungseinrichtung für einen Endanschluss eines flachen röhrenartigen Leiters, mit einer Hülse (6) zum Abdichten und Schützen des Anschlusses aus einem sich bei Kälte zusammenziehenden Material, welche den Anschluss umgibt, **dadurch gekennzeichnet, dass** die Einrichtung außerdem einen festen Kern (4) mit konvexer Außenoberfläche aufweist, der im Inneren des Endes des flachen röhrenförmigen Leiters (3a) angeordnet ist, wobei die Gesamtheit aus dem Ende des flachen röhrenförmigen Leiters und dem festen Kern, der von diesem Ende umgeben ist, von der Hülse (6) zum Abdichten und Schützen eingeschlossen ist.

2. Dichtungseinrichtung für einen Endanschluss eines flachen röhrenartigen Leiters nach Anspruch 1, bedeckt mit einem isolierenden Schutzüberzug (2), **dadurch gekennzeichnet, dass** die Gesamtheit aus dem isolierenden Schutzüberzug, dem Ende des flachen röhrenförmigen Leiters und dem von diesem Ende umgebenen festen Kern von der Hülse (6) zum Abdichten und Schützen eingeschlossen ist.

3. Dichtungseinrichtung nach Anspruch 1 oder 2, **dadurch gekennzeichnet, dass** der feste Kern (4) eine zylindrische äußere Form hat.

4. Dichtungseinrichtung nach einem der vorangehenden Ansprüche, **dadurch gekennzeichnet, dass** der feste Kern (4) ein zumindest teilweiser hohler Einsatz ist.

5. Dichtungseinrichcung nach einem der Ansprüche 2 und 3, **dadurch gekennzeichnet, dass** der feste Kern eine massive Stange ist.

6. Dichtungseinrichtung nach Anspruch 5, **dadurch gekennzeichnet, dass** das Ende des festen Kerns spitz zuläuft oder abgerundet ist, um seine Einfügung in das Innere des flachen Leiters (3) zu erleichtern.

7. Dichtungseinrichtung nach einem der vorangehenden Ansprüche, wobei der flache Leiter ein flaches Geflecht ist.

8. Verwendung einer Dichtungseinrichtung nach einem der vorangehenden Ansprüche bei der Realisierung eines Schutzhandschuhs mit mehreren Fingern für den Anschluss von mehreren Erdungsgeflechten an ein Erdungskabel einer Einrichtung für die Equipotentialität von Schirmen einer Verbindung von elektrischen Kabeln.
